# EUROPÄISCHE PATENTANMELDUNG

(11) **EP 0 311 940 A1**
(43) Veröffentlichungstag der Anmeldung: **19.04.1989**
(21) Anmeldenummer: 88116738.1
(22) Anmeldetag: 10.10.1988
(51) Int. Cl.: B65H 75/18

(54) **Garnspule, insbesondere Nähgarnspule für den Einzelverkauf**

(30) Priorität: 29.06.1988 DE 8808328 U; 16.10.1987 DE 8713902 U
(71) Anmelder: MEZ AKTIENGESELLSCHAFT, D-78199 Bräunlingen (DE)
(72) Erfinder: Bär, Walter,, D-7832 Kenzingen, (DE)
(74) Vertreter: Sroka, Peter-Christian, Dipl.-Ing.

(57) **Zusammenfassung**

Eine Garnspule, insbesondere Nähgernspule für den den Einzelverkauf. Die Garnspule besitzt einen an der Spulenaußenseite angeordneten, in Achsrichtung verlaufenden Materialstreifen (5) zur Aufnahme eines Codestreifens. Dieser Materialstreifen (5) entspricht in seiner Länge im wesentlichen der Spulenlänge und weist an seinen beiden Enden gleichgerichtete Befestigungsflansche (6) auf, die an ihren sich gegenüberliegenden Seiten parallel zur Spulenachse gerichtete Vorsprünge (7) tragen, die beiseitig in Öffnungen oder Einbuchtungen der Stirnflansche (2) der Garnspule (1) ragen.

## Beschreibung

Die Neuerung betrifft eine Garnspule, insbesondere Nähgarnspule für den Einzelverkauf, mit einem an der Spulenaußenseite angeordneten, in Achsrichtung verlaufenden Materialstreifen zur Aufnahme eines Codestreifens, wobei den Spulenkern seitlich begrenzende Stirnflansche an ihren Außenseiten Öffnungen bzw. Einbuchtungen aufweisen.

Eine derartige Garnspule ist beispielsweise aus der DE-GMS 86 09 023 bekannt. Dabei soll der Materialstreifen in seinen Abmessungen so gehalten sein, daß einerseits handelsübliche Artikelcodierungen auf ihm angebracht werden können, andererseits aber das äußere Erscheinungsbild der Garnspule im wesentlichen erhalten bleibt und der Garncharakter für den Käufer sichtbar ist.

Bei der bekannten Garnspule ist der Codestreifen mittels eines Haftklebers an der Mantelfläche oder den Stirnflächen der Garnspule fixiert. Dieses hat den Nachteil, daß das Anbringen und Abnehmen des Codestreifens umständlich ist und zudem Reste des Haftklebers an der Garnspule oder dem Garn selbst zurückbleiben können.

Die der Neuerung zugrunde liegende Aufgabe besteht darin, eine Garnspule der oben beschriebenen Art so auszubilden, daß der Codestreifen leicht und ohne Benutzung von Hilfsgeräten an der Spule angebracht und davon wieder abgenommen werden kann, ohne daß nach dem Abnehmen die Gefahr besteht, daß Reste eines Befestigungsmittels an der Spule oder dem Garn haften bleiben.

Die Lösung dieser Aufgabe erfolgt neuerungsgemäß dadurch, daß der Materialstreifen in seiner Länge im wesentlichen der Spulenlänge entspricht und an seinen beiden Enden gleichgerichtete Befestigungsflansche aufweist, die an ihren sich gegenüberliegenden Seiten parallel zur Spulenachse gerichtete Vorsprünge tragen, die beidseitig in die Öffnungen oder Einbuchtungen der Stirnfläche ragen. Dabei bilden der Materialstreifen im wesentlichen den Hauptsteg und die beiden Befestigungsflansche jeweils die Schenkel eines U-förmigen Clipses, der leicht und sicher auf den Spulen- bzw. Garnkörper aufgeschoben werden kann und auch wieder leicht davon abnehmbar ist, wobei er dennoch in seiner Lage längs einer Mantellinie gut fixiert ist, so daß er z.B. leicht mit den üblichen Ablesegeräten abgetastet werden kann.

Bei einem eine zentrale Längsbohrung aufweisenden Spulenkern ragen die Vorsprünge vorzugsweise beidseitig in die Längsbohrung des Spulenkerns. Die an den Befestigungsflanschen angebrachten, im wesentlichen zapfenförmigen Vorsprünge entsprechen dabei vorzugsweise in ihren Abmessungen dem Innendurchmesser der Längsbohrung des Spulenkerns, so daß ein unbeabsichtigtes Verrücken des U-förmigen Clipses relativ zum Garn- oder Spulenkörper verhindert wird.

Um die radial gerichtete Länge der Befestigungsflansche unabhängig von dem Spulendurchmesser zu machen, ist bei einer Garnspule, bei der jeder Stirnflansch eine die Spulenachse umgebende Einbuchtung in Form einer Ringnut aufweist, vorzugsweise vorgesehen, daß die Vorsprünge in die Ringnuten der Stirnflansche ragen.

Um das Aufschieben des U-förmigen Clipses über den Garn- bzw. Spulenkörper zu erleichtern, ist neuerungsgemäß vorgesehen, daß die Höhe der Vorsprünge in Richtung auf die freien Enden der Befestigungsflansche kontinuierlich abnimmt, d.h. die Vorsprünge haben an ihren freien Enden im wesentlichen Schrägflächen.

Der Materialstreifen ist gemäß weiterer Neuerung an seinen Enden mit nach außen gerichteten Verdickungen versehen, die beim Einfüllen der Garnspulen in Kassettenfächer von Verkaufsmöbeln oder dergleichen gewährleisten, daß die Garnspulen eine bestimmte Stellung innerhalb des Kassettenfaches einnehmen.

Im folgenden wird anhand der Zeichnung zwei Ausführungsbeispiele einer neuerungsgemäßen Garnspule beschrieben. In der Zeichnung zeigt:
Figur 1 eine Seitenansicht einer neuerungsgemäßen Garnspule einschließlich eines Materialstreifens zur Aufnahme eines Codestreifens;
Figur 2 eine auseinandergezogene Darstellung der Garnspule und des Materialstreifens;
Figur 3 eine Schnittansicht gemäß der Linie III-III in Figur 1;
Figur 4 eine Ansicht gemäß des Pfeiles IV in Figur 1;
Figur 5 eine Draufsicht auf einen gegenüber den tatsächlichen Verhältnissen stark vergrößert dargestellten Materialstreifen;
Figur 6 eine Schnittansicht gemäß der Pfeile A - B in Figur 5;
Figur 7 eine Schnittansicht gemäß der Pfeile C - D in Figur 6, und
Figur 8 eine Stirnansicht des U-förmigen Clipses.

Die in der Zeichnung dargestellte, handelsübliche Nähgarnspule 1 besitzt einen Kern 9 mit einer Längsbohrung 10 und Stirnflansche 2. Gemäß Figur 1 ist an dem Spulen- bzw. Garnkörper 1 eine Materialstreifen 5 befestigt, dessen Länge im wesentlichen der Spulenlänge entspricht, und der an seinen beiden Enden gleichgerichtete Befestigungsflansche 6 aufweist, die an ihren sich gegenüberliegenden Seiten parallel zur Spulenachse gerichtete Vorsprünge 7 tragen, die beidseitig in die Längsbohrung 10 des Spulenkernes 2, 9 ragen.

Die Höhe der Vorsprünge 7 nimmt in Richtung auf die freien Enden der Befestigungsflansche 6 vorzugsweise kontinuierlich ab, wodurch das Überschieben der beiden Befestigungsflansche einschließlich der zapfenförmigen Vorsprünge 7 über die Außenflächen der beiden Stirnflansche 2 erleichtert wird. Die zapfenförmigen Vorsprünge 7 können jede geeignete Querschnittsform haben, die vorzugsweise gewährleisten soll, daß nach dem Einführen der Vorsprünge 7 in die Längsbohrung 10 ein sicherer, verschiebungsfreier Sitz innerhalb der Längsbohrung gewähleistet ist.

Der Materialstreifen 5 ist an seinen Enden mit nach außen gerichteten Verdickungen 8 versehen, die das Positionieren der Garnspule im Verkaufsfächern und dergleichen günstig beeinflussen.

Um die radiale Länge der Befestigungsflansche unabhängig von dem Spulendurchmesser zu machen, ist für eine Garnspule, bei der jeder Stirnflansch eine die Spulenachse umgebende Einbuchtung in Form einer Ringnut 14 aufweist, vorgesehen, daß die Vorsprünge in die Ringnuten der Stirnflansche ragen. Ein entsprechender Materialstreifen 5′ mit zugeordneten Befestigungsflanschen 6′ und in die Ringnuten 14 ragenden nasenförmigen Vorsprünge 7′ ist in den Fig. 5 bis 8 dargestellt.

Bei beiden Ausführungsformen bilden der Materialstreifen 5 bzw. 5′ und die Befestigungsflansche 7 bzw. 7′ einerseits den Hauptsteg bzw. andererseits die Schenkel eines im wesentlichen U-förmigen Clipses 4 bzw. 4′, der vorzugsweise einstückig aus einem elastisch federnden Material hergestellt ist.

Diese U-Profilform sorgt auch für eine optimale Fadenverwahrung; die Fäden werden von den Kunden häufig ein wenig abgerollt, jedoch nicht wieder an der Spule befestigt.

Die Befestigungsflansche 6 bzw. 6′ können streifenförmig oder schiebenförmig ausgebildet sein und sich, so wie es beispielsweise in den Fig. 7 und 8 dargestellt ist, zu ihren freien Enden hin verjüngen.

Der in den Fig. 5 bis 8 dargestellte Materialstreifen 5′ ist an seinen Längsrändern mit nach innen gerichteten Versteifungsrippen 11′ versehen. Ähnliche Versteifungsrippen können auch bei der Ausführungsform gemäß den Fig. 1 bis 4 vorgesehen sein.

Die Materialstreifen können entweder gemäß Fig. 4 in Umfangsrichtung der Garnspule gekrümmt oder gemäß Fig. 7 als Flachstreifen ausgebildet sein.

Gemäß den Fig. 5 bis 8 ist jeder Befestigungsflansch 6′ mit einem radial gerichteten, sich in Längsrichtung des Materialstreifen 5′ fortsetzenden Einschnitt 12′ versehen, wodurch die Federungseigenschaften der Befestigungsflansche erhöht werden.

Auf der äußeren Oberfläche des Materialstreifens kann die Codierung entweder direkt oder durch Aufbringen eines entsprechend bedruckten Papierstreifens angeordnet sein.

## Patentansprüche

1. Garnspule, insbesondere Nähgarnspule für den Einzelverkauf, mit einem an der Spulenaußenseite angeordneten, in Achsrichtung verlaufenden Materialstreifen zur Aufnahme eines Codestreifens, wobei die den Spulenkern seitlich begrenzenden Stirnflächen an ihren Außenseiten Öffnungen bzw. Einbuchtungen aufweisen, dadurch gekennzeichnet, daß der Materialstreifen (5 bzw. 5′) in seiner Länge im wesentlichen der Spulenlänge entspricht und an seinen beiden Enden gleichgerichtete Befestigungsflansche (6 bzw. 6′) aufweist, die an ihren sich gegenüberliegenden Seiten parallel zur Spulenachse gerichtete Vorsprünge (7 bzw. 7′) tragen, die beidseitig in die Öffnungen (10) oder Einbuchtungen (14) der Stirnflansche (2) ragen.

2. Garnspule nach Anspruch 1 mit eine zentrale Längsbohrung aufweisenden Spulenkern, dadurch gekennzeichnet, daß die Vorsprünge (7) beidseitig in die Längsbohrung (10) des Spulenkernes (9) ragen.

3. Garnspule nach Anspruch 1, bei der jeder Stirnflansch eine die Spulenachse umgebende Einbuchtung in Form einer Ringnut aufweist, dadurch gekennzeichnet, daß die Vorsprünge (7′) in die Ringnuten (14) der Stirnflansche (2) ragen.

4. Garnspule nach Anspruch 1, dadurch gekennzeichnet, daß der Materialstreifen (5 bzw. 5′) an seinen Enden nach außen gerichtete Verdickungen (8) aufweist.

5. Garnspule nach Anspruch 1, dadurch gekennzeichnet, daß die Befestigungsflansche (6 bzw. 6′) streifenförmig ausgebildet sind.

6. Garnspule nach Anspruch 1, dadurch gekennzeichnet, daß die streifenförmigen Befestigungsflansche (6 bzw. 6′) sich stirnseitig in Richtung ihrer freien Enden verjüngen.

7. Garnspule nach Anspruch 1, dadurch gekennzeichnet, daß die Materialstreifen (5 bzw. 5′) den Hauptsteg und die beiden Befestigungsflansche (6 bzw. 6′) im wesentlichen die Schenkel eines U-förmigen Clips (4 bzw. 4′) bilden.

8. Garnspule nach Anspruch 1, dadurch gekennzeichnet, daß die Höhe der Vorsprünge (7 bzw. 7′) in Richtung auf die freien Enden der Befestigungsflansche (6 bzw. 6′) vorzugsweise kontinuierlich abnimmt.

9. Garnspule nach Anspruch 1, dadurch gekennzeichnet, daß die Materialstreifen (5 bzw. 5′) und die Befestigungsflansche (6 bzw. 6′) einstückig aus einem elastisch federnden Material hergestellt sind.

10. Garnspule nach Anspruch 1, dadurch gekennzeichnet, daß die Materialstreifen (5 bzw. 5′) ein Flachstreifen ist.

11. Garnspule nach Anspruch 1, dadurch gekennzeichnet, daß die Materialstreifen (5 bzw. 5′) in Umfangsrichtung der Garnspule gekrümmt ist.

12. Garnspule nach Anspruch 1, dadurch gekennzeichnet, daß jeder Befestigungsflansch (6 bzw. 6′) mit einem radial gerichteten, sich in Längsrichtung des Materialstreifens (5 bzw. 5′) fortsetzenden Einschnitt (12′) versehen ist.
